# EUROPÄISCHE PATENTSCHRIFT

(11) **EP 0 163 104 B1**
(45) Veröffentlichungstag und Bekanntmachung des Hinweises auf die Patenterteilung: **29.11.1989**
(21) Anmeldenummer: 85104739.9
(22) Anmeldetag: 19.04.1985
(51) Int. Cl.: B21B 31/10

(54) **Walzgerüst**
Roll stand
Cage de laminage

(30) Priorität: 28.04.1984 DE 3415896
(43) Veröffentlichungstag der Anmeldung: 04.12.1985
(73) Patentinhaber: SMS SCHLOEMANN-SIEMAG AKTIENGESELLSCHAFT, 40237 Düsseldorf (DE)
(72) Erfinder: Feldmann, Hugo, Dr., D-5110 Alsdorf-Warden (DE); Hartmann, Hans-Heinrich, D-4005 Meerbusch 3 (DE); Svagr, Alexandr, D-4010 Hilden (DE)
(74) Vertreter: Müller, Gerd, Dipl.-Ing.

(56) Entgegenhaltungen:
- AT-B- 181 483
- DE-A- 3 214 412
- DE-A- 3 226 694
- DE-B- 1 245 298
- DE-C- 253 123
- DE-C- 423 595
- DE-C- 693 224
- DE-C- 736 879
- DE-C- 851 941
- DE-C- 1 140 535
- DE-U- 1 754 008

## Beschreibung

Die Erfindung bezieht sich auf ein Walzgerüst mit einem in zweiseitigen, anstellbaren Lagern angeordneten und an einer Seite mit Antriebselementen kuppelbarem Tragwellenpaar und auf dessen Tragwellen in einen Sitz zwischen beiden Lagern aufschiebbaren Walzringen, bei dem die den Antriebselementen abgewandten Lager in einem selbständigen Träger und mit diesem in Walzenachsrichtung von dem Walzgerüst wegbewegbar sind, wobei die Tragwellen in der dabei entstehenden einseitig gelagerten Tragstellung im Walzgerüst festhaltbar sind.

Walzgerüste dieser Gattung werden vorwiegend dort verwendet, wo der eigentliche Walzenkörper aus besonders hochwertigen Werkstoffen bestehen muß, weil der Walzvorgang mit hoher Geschwindigkeit, unter hohen Temperaturen und/ oder anderen, den Walzwerkstoff sehr stark beanspruchenden Einflüssen vor sich geht, so z.B. in den Fertigblöcken von modernen Drahtwalzenstraßen. Der Vorteil dieser Walzgerüste besteht dabei darin, daß nur der Walzring auf z.B. hochverschleißfestem und hitzebeständigem Werkstoff bestehen muß, während die Tragwellen lediglich aus einem Werkstoff hergestellt sein müssen, der den sekundären Beanspruchungen, z.B. den aus dem Walzdruck herrührenden Biegekräften gewachsen sein muß. Da solche Walzringe im Fertigblock von Drahtwalzstraßen verhältnismäßig kleine Durchmesser und ein entsprechend geringes Gewicht aufweisen, brachte die Notwendigkeit des Auswechselns der Walzringe infolge Verschleißes oder für einen Kaliberwechsel keine Schwierigkeiten mit sich. Für den Wechsel wurde und wird das gesamte, meist kastenartig ausgebildete Walzgerüst mit dem Tragwellenpaar und den eingebauten Anstelleinrichtungen nach Lösen der Antriebskuppelelemente von dem Tragwellenpaar aus einem entsprechenden Tragständer gehoben, durch ein vorbereitetes vollständiges Gerüst ersetzt, und das mit den auszuwechselnden Walzringen versehene Gerüst an einen Montageplatz gebracht, wo die beiden Walzenständer von dem Tragwellenpaar abgezogen, die Walzringe von diesem heruntergeschoben und durch neue ersetzt wurden. Das anschließend wieder entsprechend zusammengesetzte Walzgerüst stand dann für den nächsten Wechsel zur Verfügung.

Für Walzen größeren Gewichtes, die z. B. in den Vorstaffeln von Drahtwalzstraßen oder in Knüppel- oder anderen Formstahlstraßen Anwendung finden, hat man für den Walzenwechsel bisher entweder auch ein komplettes Gerüst gegen das andere ausgetauscht oder nur die jeweiligen Walzensätze mit ihren Lagereinbaustücken, meist durch eine Kassette zusammengehalten, aus den Gerüsten ausfahrbar- und austauschbar ausgebildet. Verwendet wurden hierbei durchweg jedoch Vollmaterialwalzen ohne aufschiebbare Walzringe.

Man hat auch schon vorgeschlagen für Walzstraßenabschnitte, bei denen die Walzkräfte wesentlich größer sind als in den Fertigblöcken von Drahtwalzstraßen, Tragwellen mit aufschiebbaren Walzringen zu verwenden, und zwar in der Form, daß ein Walzgerüst mit doppelseitig gelagerten anstellbarem Walzentragwellenpaar, auf das die Walzringe einseitig (fliegend) auswechselbar aufschiebbar, und deshalb für sich ohne die Tragwellen und zu diesen gehörende Gerüstteile auswechselbar waren, nach dem Aufschieben der Walzringe durch ein Zapfenlagerpaar verstärkt wurde, das auf über die Walzringe hinauskragende Zapfenansätze der Tragwellen aufgeschoben wurde. Die Lagergehäuse waren dabei zur Aufnahme von Walzkräften kraftschlüssig bzw. formschlüssig miteinander verbunden.

Des weiteren ist es bekannt (DE-C-423 595) Walzgerüste mit zwei parallelen Walzenständern zu verwenden, bei denen die Tragwellen aus einander gegenüberliegend, jeweils in dem einen bzw. dem anderen Ständer gelagerten Paaren von Teiltragwellen bestehen. Dabei ist ein jeweiliger mit dem Walzring verbindbarer und mit einem gegenüberliegenden Konusansatz der Teiltragwellen, den Walzring tragender Konusansatz fliegend in dem einen Walzenständer gelagert. Die Teiltragwellen sind außerhalb dieser Lagerposition nur mit Hilfe besonderer von außen an das Walzgerüst heran und von diesem wieder weg bringbarer Trageinrichtungen festhaltbar.

Ausgehend von einer weiter bekanntgewordenen Walzgerüstausbildung (AT-B-181 483), die aus einem Ein-Ständer-Walzgerüst mit einem Krag- überbau besteht, in den ein selbständiger Lagerträger für die der Antriebsseite abgewandten Lager des Tragwellenpaares einhängbar ist, liegt der Erfindung die Aufgabe zugrunde, die gattungsgemäßen Walzgerüste so zu verbessern, daß auch bei größeren Gerüstabmessungen, wie sie für Knüppel- und Formstahl und auch andere Walzenstraßen notwendig sind, Walzentragwellen mit Walzringen verwendbar sind, und die Walzringe ausgetauscht werden können, ohne daß es einer Versetzung oder Demontage des gesamten Walzgerüstes bedarf. Diese Aufgabe wird dadurch gelöst, daß das Walzgerüst als Zwei-Ständer-Gerüst mit einem beweglichen, von dem antriebsseitigen Ständer weg fahrbaren, auf einen Tragwagen aufsetzbaren Ständer ausgebildet ist, der mit den Walzringen verbind- und von diesen in weggefahrener Stellung lösbare Halteelemente aufweist, wobei der antriebsseitige Ständer einstell- und festlegbare Stützflächen für auf diese auflegbare Auflageflächen des zwischen dem Lager in diesem Ständer und dem Antriebselement der Tragwelle gelegenen Abschnitts dieser Tragwelle aufweist.

Diese Ausbildung des Walzgerüstes erlaubt es, den die Lager tragenden, dem Antrieb abgewandten Walzenständer in einer Bewegung zusammen mit den dabei von den Tragwellen abgezogenen Walzringen auszufahren, wobei die Tragwellen durch die zwischen dem antriebsseitigen Walzenständer und den Antriebselementen vorgesehenen Stütz- und Auflageflächen in ihrer Kraglage festgehalten werden. Demgegenüber sind bei der Ausbildung des Walzgerüstes nach der zuletzt genannten Druckschrift (AT-B-181 483) keine Vorkehrungen zum Festhalten der Tragwellen in der Tragstellung bei abgezogenen Walzringen getroffen, und der Lagerträger ist nicht auf einen Wagen aufsetzbar; er weist auch keine mit den Walzringen verbind- und lösbare Halteelemente auf, denn er muß vielmehr erst vollständig von den Enden der Tragwellen abgezogen und entfernt werden, ehe sich die Walzringe von diesen Tragwellen abziehen lassen.

Wie die Erfindung in einer Weiterbildung vorsieht, können die Halteelemente aus einer, mit dem Innenring des Lagers verbundenen, auf die Tragwelle aufschiebbaren Buchse bestehen, auf deren Außenumfang der Walzring aufschiebbar ist. Die Büchse kann als geteilte, geschlitzte oder ungeteilte Zapfenbüchse mit konisch verlaufender Innenumfangsfläche und zylindrischer Außenumfangsfläche ausgebildet sein und die Zapfenbüchse einen, den Innenring des Lagers bildenden Ringansatz aufweisen. Weiterhin besteht erfindungsgemäß die Möglichkeit, die Anstelleinrichtungen der Ständer lösbar miteinander zu kuppeln und Walzarmaturen, die beiden Ständern gemeinsam sind und von dem beweglichen Ständer getragen werden und an diesem befestigt sind, mit dem anderen Ständer steckverbindbar auszubilden.

Der Tragwagen für den beweglichen Ständer kann erfindungsgemäß ein Paar, in die Wellenöffnungen beider Lager dieses Ständers einfahrbarer Tragbolzen aufweisen, die mittels einer der Anstellrichtung der Ständer entsprechenden Stelleinrichtung auf die Tragwellen hin positionier-und festlegbar sind. Der Tragwagen kann dabei vorteilhaft eigene Antriebsaggregate aufweisen.

Die Erfindung wird anhand der in der Zeichnung dargestellten Ausführungsbeispiele näher erläutert. In der Zeichnung zeigen
Fig. 1 das Walzgerüst von der Seite gesehen, teilweise axial geschnitten,
Fig. 2 die Stirnansicht von Fig. 1 teilweise radial geschnitten und
Fig. 3 das Walzgerüst nach Fig. 1 in auseinandergebautem Zustand.

Wie aus Fig. 1 zu ersehen ist, besteht das Walzgerüst aus dem ortsfest mit einem Sockel 1a auf nicht dargestellte Weise mit dem Walzflur verbundenen Walzenständer 1 und dem auf den Sockel 1a mittels einer Schraubverbindung 8 aufgeschraubten Walzenständer 2. In beiden Walzenständern 1 und 2 sind die Tragwellen 3 und 4 des Tragwellenpaares in Lagern 5 bzw. 6 gelagert; sie weisen am dem Walzenständer 2 zugewandten Ende einen Gewindeabsatz 3a bzw. 4a auf, auf den jeweils eine Mutter 7 aufgeschraubt ist.

Beim Ausführungsbeispiel befinden sich die Lager 5 und 6 jeweils in Exzenterbüchsen 9 und 10, die ihrerseits in den Walzenständern 1 und 2 drehbar gelagert sind und die Anstelleinrichtung für die Tragwellen 3, 4 bilden. Die Exzenterbüchse 10 im Walzenständer 1 kragt mit einem Ringsegmentabschnitt 10a über den jeweiligen Walzring 15 und ist mit einem entsprechenden Ringansatz 9a der anderen Exzenterbüchse steckverbunden mit der Wirkung, daß beim Drehen der Exzenterbüchsen 10 mittels einer Gewindespindel 12 im Walzenständer 1 diese Drehung auf die Exzenterbüchse 9 übertragen wird. Die im Walzenständer 1 angeordnete Exzenterbüchse 10 geht in eine, die Tragwelle 3, 4 umfassende zylindrische Verlängerung 10b über, deren der Antriebskupplung 16 zugewandtes Ringende einen nach innen gerichteten Bund 10c aufweist, der eine zylindrische Stützfläche 10d für den Abschnitt der Tragwelle 3, 4 zwischen dem Lager 6 und der Antriebskupplung 16 bildet.

Der Walzenständer 2 des Walzgerüstes 1, 2 wird nach Lösen der Schraubverbindungen 8 mit Hilfe des in Fig. 3 dargestellten auf Rollen 20 mit Hilfe eines nicht dargestellten Antriebsaggregats verfahrbaren Tragwagens 18 von dem Walzenständer 1 in Richtung des eingezeichneten Pfeils wegbewegt und damit die Lager 5 von den Tragwellen 3, 4 abgezogen. Beim Ausführungsbeispiel sitzen die Walzringe 15 auf der zylindrischen Außenfläche 22a von Büchsen 22, mit konisch verlaufender Innenfläche 22b. Diese Büchsen 22 bilden dabei gleichzeitig den Lagerinnenring des Lagers 5. Die Walzringe 15 werden deshalb bei dieser Ausbildung zusammen mit dem Walzenständer 2 aus dem Walzgerüst herausgebracht und in ihrer Abzugslage gehalten. Als Halteelement dienen Tragbolzen 30, die bei der Abziehbewegung des Wagens 18 in die dabei frei werdenden Lageröffnungen der Lager 5 eintreten. Diese Tragbolzen 30 sind mit Hilfe der auf dem Tragwagen 18 angeordneten Stelleinrichtungen auf die jeweilige Anstellposition der Lager 5 bzw. der Büchsen 22 ausrichtbar.

## Patentansprüche

1. Walzgerüst mit einem in zweiseitigen, anstellbaren Lagern (5, 6) angeordneten und an einer Seite mit Antriebselementen (16) kuppelbaren Tragwellenpaar (3, 4) und auf dessen Tragwellen in einen Sitz zwischen beiden Lagern (5, 6) aufschiebbaren Walzringen (15), bei dem die den Antriebselementen (16) abgewandten Lager (5) in einem selbständigen Träger (2) angeordnet und mit diesem in Walzenachsrichtung von dem Walzgerüst wegbewegbar sind, wobei die Tragwellen (3, 4) in der dabei entstehenden einseitig gelagerten Kragstellung im Walzgerüst festhaltbar sind, dadurch gekennzeichnet, daß das Walzgerüst als Zwei-Ständer-Gerüst (1, 2) mit einem beweglichen, von dem antriebsseitigen Ständer (1) wegfahrbaren, auf einem Tragwagen (18) aufsetzbaren Ständer (2) ausgebildet ist, der mit den Walzringen (15) verbind- und von diesen in weggefahrener Stellung lösbare Halteelemente aufweist, wobei der antriebsseitige Ständer (1) einstell- und festlegbare Stützflächen (10d) für auf diese auflegbare Auflageflächen des zwischen dem Lager (6) in diesem Ständer (1) und dem Antriebselement (16) der Tragwelle (3) gelegenen Abschnitts dieser Tragwelle (3) aufweist.

2. Walzgerüst nach Anspruch 1, dadurch gekennzeichnet, daß die Halteelemente aus einer, mit dem Innenring des Lagers (5) verbundenen auf die Tragwelle (3, 4) aufschiebbaren Buchse (22) besteht, auf deren Außenumfang der Walzring (15) aufschiebbar ist.

3. Walzgerüst nach Anspruch 2, dadurch gekennzeichnet, daß die Büchse (22) als geteilte, geschlitzte oder ungeteilte Zapfenbüchse mit konisch verlaufender Innenumfangsfläche (22b) und zylindrischer Außenumfangsfläche (22a) ausgebildet ist.

4. Walzgerüst nach Anspruch 3, dadurch gekennzeichnet, daß die Zapfenbüchse (22) einen, den Innenring des Lagers (5) bildenden Ringansatz aufweist.

5. Walzgerüst nach einem oder mehreren der Ansprüche 1 bis 4, dadurch gekennzeichnet, daß die Anstelleinrichtungen (9, 10, 12) der Ständer (1, 2) lösbar miteinander gekuppelt sind.

6. Walzgerüst nach einem oder mehreren der Ansprüche 1 bis 5, dadurch gekennzeichnet, daß beiden Ständern (1, 2) gemeinsame Walzarmaturen von dem beweglichen Ständer (2) getragen und an diesem befestigt mit dem anderen Ständer (1) steckverbindbar sind.

7. Walzgerüst nach einem oder mehreren der Ansprüche 1 bis 6, dadurch gekennzeichnet, daß der Tragwagen (18) für den beweglichen Ständer (2) ein Paar, in die Wellenöffnungen beider Lager (5) dieses Ständers (2) einfahrbarer Tragbolzen (30) aufweist, die mittels einer der Anstelleinrichtung (9, 10, 12) der Ständer (1, 2) entsprechenden Stelleinrichtung (32) auf die Tragwellen (3, 4) hin positionier- und festlegbar sind.

8. Walzgerüst nach einem oder mehreren der Ansprüche 1 bis 7, dadurch gekennzeichnet, daß die Tragwagen (18) eigene Antriebsaggregate aufweisen.

## Claims

1. Roll stand with a carrier shaft pair (3, 4) which are arranged in double-sided adjustable bearings (5, 6) and couplable at one side with drive elements (16), and with rolling rings (15), which are pushable onto the carrier shafts thereof in a seating between both the bearings (5, 6), in which the bearings (5) remote from the drive elements (16) are arranged in an independent carrier (2) and movable with this away from the roll stand in axial direction of the rolls, wherein the carrier shafts (3, 4) are retained in the roll stand in the then arising one-sidedly borne cantilever setting, characterised thereby, that the roll stand is constructed as two-standard roll stand (1, 2) with a movable standard (2), which is movable away from the standard (1) at the drive side, settable onto a trolley (18) and which displays retaining elements which are connectable with the rolling rings (15) and detachable from these in moved-away setting, wherein the standard (1) at the drive side displays adjustable and fixable support surfaces (10d) for bearing surfaces, which are layable onto these, of that portion of this carrier shaft (3), which is disposed between the bearing (6) in this standard (1) and the drive element (16) of the carrier shaft (3).

2. Roll stand according to claim 1, characterised thereby, that the retaining elements consist of a bushing (22), which is pushable onto the carrier shaft (3, 4) and connected with the inner ring of the bearing (5) and onto the outer circumference of which the rolling ring (15) is pushable.

3. Roll stand according to claim 2, characterised thereby, that the bushing (22) is constructed as divided, slotted or undivided sleeve with conically extending inner circumferential surface (22b) and cylindrical outer circumferential surface (22a).

4. Roll stand according to claim 3, characterised thereby, that the sleeve (22) displays an annular projection forming the inner ring of the bearing (5).

5. Roll stand according to one or more of the claims 1 to 4, characterised thereby, that the screw-down equipments (9, 10, 12) of the standards (1, 2) are each detachably coupled with the other.

6. Roll stand according to one or more of the claims 1 to 5, characterised thereby, that rolling equipment common to both the standards (1, 2) is carried by the movable standard (2) and fastened thereat and pluggably connectable with the other standard (1).

7. Roll stand according to one or more of the claims 1 to 6, characterised thereby, that the trolley (18) for the movable standard (2) displays a pair of carrier pins (30), which are movable into the shaft openings of both the bearings (5) of this standard (2) and which are positionable and fixable on the carrier shafts (3, 4) by means of a setting equipment (32) corresponding to the screw-down equipments (9, 10, 12) of the standards (1, 2).

8. Roll stand according to one or more of the claims 1 to 7, characterised thereby, that the trolleys (18) display own drive units.

## Revendications

1. Cage de laminoir qui comprend une paire d'arbres de support (3, 4), montés des deux côtés dans des paliers réglables (5, 6) et pouvant être, d'un côté, accouplés à des éléments d'entraînement (16), et des bagues de laminage (15) qui peuvent être engagées sur les arbres de support dans un siège entre les deux paliers (5, 6) et dans laquelle les paliers (5) qui sont situés à l'opposé des éléments d'entraînement (16) sont montés dans un support indépendant (2) et peuvent être écartés avec lui de la cage dans la direction de l'axe des cylindres, les arbres de support (3, 4) pouvant être maintenus dans la cage de laminoir dans la position en porte-à-faux, avec appui sur palier d'un seul côté, qui en résulte, caractérisée en ce que la cage de laminoir est une cage à deux montants (1, 2) comprenant un montant mobile (2) qui peut être écarté du montant (1) situé du côté du dispositif d'entraînement et peut être monté sur un chariot de support (18), qui comporte des éléments de maintien qui peuvent être reliés aux bagues de laminage (15) et peuvent en être séparés en position d'écartement, le montant (1) situé du côté du dispositif d'entraînement comportant des surfaces d'appui (10d) peuvent être réglées et fixées et sont destinées à des surfaces de contact de la partie de l'arbre de support (3) située entre le palier (6) monté dans ce montant (3) et l'élément d'entraînement (16) de l'arbre de support (3) qui peuvent s'appliquer contre elles.

2. Cage de laminoir selon la revendication 1, caractérisée en ce que les éléments de maintien sont constitués par une douille (22) qui est reliée à la bague intérieure du palier (5) et peut être engagée sur l'arbre de support (3, 4) et sur la surface extérieure de laquelle la bague de laminage (15) peut être engagée.

3. Cage de laminoir selon la revendication 2, caractérisée en ce que la douille (22) est une garniture de tourillon subdivisée, fendue ou non subdivisée qui comporte une surface de contour intérieur conique (22b) et une surface de contour extérieur cylindrique (22a).

4. Cage de laminoir selon la revendication 3, caractérisée en ce que la garniture de tourillon (22) comporte une partie annulaire rapportée constituant la bague intérieure du palier (5).

5. Cage de laminoir selon une ou plusieurs des revendications 1 à 4, caractérisé en ce que les dispositifs de réglage (9, 10, 12) des montants (1, 2) sont accouplés les uns avec les autres d'une manière amovible.

6. Cage de laminoir selon une ou plusieurs des revendications 1 à 5, caractérisée en ce que des armatures de cylindres communes aux deux montants (1, 2) sont portées par le montant mobile (2) et, fixées sur lui, peuvent être assemblées avec l'autre montant (1).

7. Cage de laminoir selon une ou plusieurs des revendications 1 à 6, caractérisée en ce que le chariot porteur (18) du montant mobile (2) comporte une paire de boulons porteurs (30) qui peuvent s'engager dans les ouvertures des arbres des deux paliers (5) de ce montant (2) et, au moyen d'un dispositif de réglage (32) correspondant au dispositif de réglage (9, 10, 12) des montants (1, 2), peut être positionné et fixé sur les arbres de support (3, 4).

8. Cage de laminoir selon une ou plusieurs des revendications 1 à 7, caractérisée en ce que les chariots porteurs (18) comportent des dispositifs d'entraînement propres.
